# EUROPÄISCHE PATENTSCHRIFT

(11) **EP 4 043 167 B1**
(45) Veröffentlichungstag und Bekanntmachung des Hinweises auf die Patenterteilung: **06.09.2023**
(21) Anmeldenummer: 22151447.4
(22) Anmeldetag: 13.01.2022
(51) Int. Cl.: B27D 5/00

(54) **VORRICHTUNG ZUM BESCHICHTEN DER SCHMALSEITE VON PLATTENFÖRMIGEN WERKSTÜCKEN UND VERFAHREN ZUM AUFTRAGEN VON HAFTMITTEL**
DEVICE FOR COATING THE NARROW SIDE OF PLATE-SHAPED WORKPIECES AND METHOD FOR APPLYING ADHESIVE
DISPOSITIF DE REVÊTEMENT DU CÔTÉ ÉTROIT DES PIÈCES TABULAIRES ET PROCÉDÉ D'APPLICATION D'ADHÉSIF

(30) Priorität: 10.02.2021 DE 102021103136
(43) Veröffentlichungstag der Anmeldung: 17.08.2022
(73) Patentinhaber: IMA Schelling Deutschland GmbH, 32312 Lübbecke (DE)
(72) Erfinder: Heidenreich, Timo, 32609 Hüllhorst (DE); Hüsener, Stefan, 32479 Hille (DE)
(74) Vertreter: Schober, Mirko

(56) Entgegenhaltungen:
- DE-A1- 10 234 618
- DE-A1-102019 113 932
- Oriental Motor: "Bürstenloser Elektromotor", , 1. März 2015 (2015-03-01), XP55934095, Gefunden im Internet: URL:https://www.elfa.se/Web/Downloads/_b/r o/BLDC_Comic_ger_bro.pdf [gefunden am 2022-06-22]

## Beschreibung

Die Erfindung betrifft eine Vorrichtung zum Beschichten der Schmalseite von plattenförmigen Werkstücken nach dem Oberbegriff des Anspruchs lund ein Verfahren zum Auftragen von Haftmittel.

In der holzverarbeitenden Industrie wird bei der Fertigung von plattenförmigen Werkstücken ein Werkstück aus Holz- oder Holzersatzwerkstoffen über die Schmalflächen mit einem Beschichtungsmaterial, vorzugsweise Kantenbänder, gefügt. Bei dem Fügeverfahren handelt es sich i.d.R. um einen Klebeprozess, bei dem verschiedene Haftmittel in Form von Klebstoffen verwendet werden können. Haftmittel ist jede Form von, insbesondere flüssigem, Mittel, welches geeignet ist, eine feste Verbindung zwischen der Schmalseite des Werkstücks und dem Beschichtungsmaterial herzustellen. Insbesondere kann es sich bei dem Haftmittel um einen Schmelzkleber handeln. Für den industriellen Einsatz sind gewöhnliche und chemisch abbindende Schmelzklebstoffe am weitesten verbreitet. Die Klebstoffe können dabei, abhängig von der Anwendung, sowohl auf das Werkstück als auch auf das Beschichtungsmaterial appliziert werden.

Für die Applikation kommen verschiedene Auftragsgeräte bzw. Haftmittelauftragseinrichtungen in Frage. In der Branche ist der Klebstoffauftrag über eine Walze oder eine Düse üblich. Weitere Auftragsarten, z. B. durch den Einsatz eines Extruders oder eines Druckgeräts, sind jedoch nicht ausgeschlossen.

Für den Haftmittelauftrag wird eine Relativbewegung zwischen den Werkstücken oder Beschichtungsmaterialien und den Auftragsgeräten hergestellt. Während in der sog. Durchlauftechnik das Werkstück für die Weiterverarbeitung an den Aggregaten bzw. Baugruppen vorbeigeführt wird, laufen in der sog. Stationärtechnik die Aggregate bzw. Baugruppen für die Weiterverarbeitung an dem stationär fixierten Werkstück vorbei. Zu diesen Baugruppen bzw. Aggregaten zählen auch die Haftmittelauftragseirichtungen. Ein sicherer Haftmittelauftrag ist entscheidend für die Qualität des gesamten Werkstücks. Aus diesem Grund ist es sinnvoll, eine Vorrichtung und ein Verfahren zu verwenden, welche diesen Auftrag und somit die Fugenqualität in der gewünschten Qualität sicherstellen. Im Kontext des generell ansteigenden Automatisierungsgrades ist es ebenfalls wünschenswert, diese Vorrichtung bzw. dieses Verfahren weitestgehend zu automatisieren.

Bei dem Einsatz von Haftmittelauftragseinrichtungen in Gestalt von Haftmittelauftragswalzen wird das Haftmittel über eine rotierende Haftmittelauftragswalze auf das gewünschte Werkstück bzw. Kantenband aufgetragen. Entscheidend für einen erfolgreichen und qualitativ hochwertigen Haftmittelauftrag ist, dass die Haftmittelauftragseinrichtung über eine Maschinen- bzw. Anlagensteuerung bei der Fertigung von plattenförmigen Werkstücken auf die verschiedensten Materialien eingestellt ist. Dabei müssen sowohl Werkstoffeigenschaften als auch Prozessdaten berücksichtigt werden. Eine der entscheidenden Einflussgrößen ist die Vorschubgeschwindigkeit, welche sich aus der Relativbewegung zwischen Werkstück bzw. Beschichtungsmaterial und Haftmittelauftragseinrichtung ergibt. Für ein hochwertiges Endprodukt wird die Umfangsgeschwindigkeit der Haftmittelauftragswalze auf die translatorische Vorschubgeschwindigkeit synchronisiert.

Aufgrund technischer Toleranzen, die sich z. B. aus der Fertigung oder dem Regelverhalten ergeben können, ist ein Schwanken um den idealen Sollwert ebenfalls zu erwarten. Neben der Drehzahl, welche sich aus dem Walzendurchmesser und der Vorschubgeschwindigkeit ergibt, ist ebenfalls das Drehmoment von Relevanz. Ein hohes Drehmoment bedingt, dass die Antriebseinheit auch in der Lage ist, hochviskose Haftmittel zu verarbeiten. Insgesamt beschreiben die Drehzahl und das Drehmoment die Leistungsfähigkeit des Antriebs. Dabei ist die jeweils charakteristische Motorkennlinie der Antriebseinheit zu berücksichtigen. Als Antriebseinheit werden nach heutigem Stand der Technik Drehstrommotore mit Frequenzumrichter verwendet. Wahlweise können auch noch Übersetzungsstufen der Drehzahl und des Drehmoments zwischen Antrieb und Walze geschaltet werden, wie sie beispielsweise durch verschiedene Arten von Zahnradgetrieben oder Riemenübersetzungen üblich sind.

DE 102 34 618 A1 beschreibt als Vorrichtung nach dem Oberbegriff von Anspruch 1 ein Bearbeitungszentrum, bei welchem eine Auftragswalze über einen bürstenlosen Elektromotor ansteuerbar ist.

Die genannten Lösungen benötigen zum einen viel Bauraum, was höhere Kosten für die Gesamtmaschine mit sich bringt. Zum anderen besitzt eine solche Lösung wenig Möglichkeiten, Betriebsdaten zu erfassen.

Aufgabe der vorliegenden Erfindung ist es daher, eine Vorrichtung, insbesondere Kantenanleimmaschine, zum Beschichten der Schmalseite von plattenförmigen Werkstücken zu schaffen, welche den Anforderungen an die Automatisierung und ständige Prozessoptimierung gerecht wird.

Gelöst wird diese Aufgabe durch eine Vorrichtung, insbesondere Kantenanleimmaschine, zum Beschichten der Schmalseite von plattenförmigen Werkstücken mit den Merkmalen des Anspruchs 1. Vorteilhafte Ausführungsformen finden sich in den Unteransprüchen.

Die erfindungsgemäße Vorrichtung, insbesondere Kantenanleimmaschine, dient zum Beschichten der Schmalseite von plattenförmigen Werkstücken aus Holz- oder Holzersatzstoffen mit einem Kantenband. Die Vorrichtung weist dazu eine Haftmittelauftragseinrichtung zum Auftragen von einem flüssigen Haftmittel, insbesondere Schmelzkleber, auf die Schmalseite eines Werkstücks oder auf ein Kantenband auf. Dabei umfasst die Haftmittelauftragseinrichtung eine Haftmittelauftragswalze zum Auftragen von einem flüssigen Haftmittel auf die Schmalseite des Werkstücks oder auf das Kantenband. Die Haftmittelauftragswalze ist mittels eines durch eine Steuereinrichtung angesteuerten Antriebs um eine Drehachse drehend angetrieben. Erfindungsgemäß umfasst der Antrieb eine Erfassungseinrichtung, die das Drehmoment des Antriebs erfasst. Hierzu kann insbesondere ein Servomotor zum Einsatz kommen. Die Erfassungseinrichtung kann dazu ausgelegt sein, für den momentanen Betriebszustand der Haftmittelauftragseinrichtung repräsentative Betriebsdaten für das auf dessen Antriebsachse wirkende Drehmoment, kontinuierlich oder in diskreten zeitlichen Abständen zu erfassen.

Durch die erfindungsgemäße Vorrichtung wird ein intelligentes System geschaffen, welches sich durch die Möglichkeit der direkten oder indirekten Betriebsdatenerfassung auszeichnet. Hierüber erfasste Betriebsdaten wie die Drehzahl, das Drehmoment und/oder die Drehposition können für Prozessüberwachungs- oder Prozessoptimierungszwecke weiterverarbeitet werden. Grundsätzlich kommt dafür jede Antriebseinheit mit Erfassungseinrichtung in Frage. Eines der geeigneten Systeme kann ein Servomotor sein, auch andere Technologien wie Schrittmotore lassen sich durch das Nachrüsten entsprechender Komponenten für die Erfassung von Betriebsdaten erweitern. Im Wesentlichen lassen sich verschiedene Antriebe mit verschiedenen Erfassungseinrichtungen kombinieren, um die gewünschten Anforderungen zu erfüllen. Zu den möglichen Antrieben zählen z. B. Dreh- und Gleichstrommotore. Während sich die Gleichstrommotore in Bauformen mit und ohne Permanentmagnet aufteilen lassen, wird bei den Drehstrommotoren noch zwischen Synchron- und Asynchrontypen unterschieden. Gängige Bauformen der Asynchronmotore lassen sich z. B. noch in Formen mit Aluminium- oder Kupferrotor untergliedern. Zu den Synchronmotoren zählen die permanenterregten und bürstenlosen Motore sowie die synchronen und schaltbaren Reluktanzmotore. Die möglichen Erfassungseinrichtungen lassen sich entsprechend der zu erfassenden Betriebsdaten bzw. Messgrößen gruppieren. So lassen sich für die Erfassung von Drehzahlen u. a. induktive und optische Encoder sowie Resolver und Hallsensoren nennen. Das Antriebsdrehmoment lässt sich hingegen über den gespeisten Strom ermitteln. Der für den Betrieb erforderliche Strom kann dazu ermittelt und anschließend auf das für den Antrieb spezifische Drehmoment zurückgerechnet werden. Ebenfalls denkbar ist die Integration verschiedener Erfassungseinrichtungen wie Sensoren innerhalb des Antriebsstrangs. So könnte ein Drehmomentaufnehmer zwischen Abtriebswelle des Antriebsstrangs des Antriebs und der Haftmittelauftragswalze geschaltet werden. Dieses Prinzip lässt sich natürlich für verschiedene Messgrößen mit unterschiedlichen Sensoren oder Erfassungseinrichtungen umsetzen.

Bevorzugt ist vorgesehen, dass die Haftmittelauftragswalze mittels eines von der Steuereinrichtung oder einer separaten Steuereinrichtung angesteuerten Zustellantriebs in einer Zustellrichtung oder der Zustellrichtung entgegengesetzten Richtung bewegbar ist. Der Zustellantrieb ist dabei Teil der erfindungsgemäßen Vorrichtung.

Dabei kann zusätzlich vorgesehen sein, dass die Vorrichtung eine weitere Erfassungseinrichtung umfasst, die dazu ausgelegt ist, für den momentanen Betriebszustand des Zustellantriebs repräsentative Betriebsdaten kontinuierlich oder in diskreten zeitlichen Abständen zu erfassen. Bevorzugt ist die oder die separate Steuereinrichtung dazu ausgelegt, den Betriebszustand des Zustellantriebes und/oder des Antriebs, insbesondere aufgrund der erfassten Betriebsdaten, zu verändern.

Mit der vorliegenden Erfindung lässt sich der Qualitätsstandard für den Fügevorgang anheben. Außerdem hat der Anwender die Möglichkeit, Betriebsdaten in Echtzeit zu erfassen oder abzuspeichern. Dadurch kann der Anwender z. B. den laufenden Prozess direkt optimieren oder anhand der gesammelten Daten quantifizierte Qualitätsbeurteilungen durchführen. Neben Drehzahl und Drehmoment ist auch der Klebstoffauftrag für ein qualitativ gutes Ergebnis von Relevanz. Insbesondere kommt es darauf an, den Klebstoff gleichmäßig zu verteilen und eine definierte Menge an Klebstoff auf das Werkstück und/oder das Kantenband aufzubringen. Die Viskosität des Klebstoffs steht in Zusammenhang mit der von der Walze auf das Werkstück oder Kantenband aufgetragenen Klebstoffmenge. Bevorzugt ist daher nach einer bevorzugten Ausführungsform des erfindungsgemäßen Verfahrens vorgesehen, dass aus dem erfassten Betriebszustand, insbesondere aus dem oben erwähnten Drehmoment, die Viskosität des Haftmittels und aus der Viskosität die Menge des auf das Werkstück und/oder das Kantenband aufgetragenen Haftmittels ermittelt wird.

Eine Anwendung für die Umsetzung der erfindungsgemäßen Vorrichtung ist die automatische Steuerung des Anfahrprozesses des Haftmittelauftrags.

Dazu stellt die Erfindung ein Verfahren zum Auftragen von Haftmittel auf ein Kantenband oder/und auf die Schmalseite eines plattenförmigen Werkstücks mittels der oben beschriebenen Vorrichtung bereit, dass definiert ist durch die Merkmale des Anspruches 6. Bei einem nicht erfindungsgemässen Verfahren wird ein Werkstück oder ein Kantenband relativ zur Haftmittelauftragswalze in einer Vorschubrichtung bewegt, wobei die Schmalseite des Werkstücks oder des Kantenbandes der Haftmittelauftragswalze zugewandt ist. Dabei wird dann die Haftmittelauftragswalze mit Haftmittel versorgt und durch die Haftmittelauftragswalze Haftmittel auf die Schmalseite des Werkstücks oder des Kantenbandes aufgetragen. Dabei werden ferner folgende Schritte ausgeführt:
a. die Haftmittelauftragswalze wird zum Auftragen des Haftmittels mittels des Antriebs um eine Drehachse, die bevorzugt senkrecht zur Vorschubrichtung verläuft, gedreht,
b. Werte für die Betriebsdaten der Haftmittelauftragswalze oder des Antriebs werden erfasst, nämlich Werte für das auf die Antriebsachse des Antriebs wirkende Drehmoment,
c. die erfassten Werte werden mit einem vorgegebenen Sollwert verglichen.
   Bevorzugt ist dabei vorgesehen, dass
d. wenn in einer Anfahrphase nach einer ersten vorgegebenen Zeitdauer in Schritt c. das erfasste Drehmoment oder hierfür repräsentative Betriebsdaten der Haftmittelauftragswalze oder das erfasste Drehmoment oder hierfür repräsentative Betriebsdaten des Antriebs der Haftmittelauftragswalze einen, insbesondere für das verwendete Haftmittel spezifischen, vorgegebenen Grenzwert erreicht oder überschritten hat/haben, der Auftragsvorgang, insbesondere durch Anhalten der Zuführung von Werkstücken oder vom Kantenband oder durch Entfernen der Haftmittelauftragswalze vom Werkstück oder vom Kantenband, für eine vorgegebene Zeitdauer unterbrochen wird. Schritt d. kann wiederholt werden, solange der vorgegebene Grenzwert nicht erreicht ist.

Bevorzugt werden die ermittelten Betriebsdaten nicht nur erfasst, sondern es wird in Abhängigkeit des Vergleichs in Schritt c. der Abstand zwischen der Haftmittelauftragseinrichtung und dem Werkstück oder dem Kantenband verändert.

Der Grundgedanke dahinter ist der folgende: Der Anfahrprozess umfasst im Kontext des Haftmittelauftrags den ersten Zeitraum der Beschleunigungsphase der angetriebenen Haftmittelauftragswalze aus dem Stillstand in die Rotation. Wird ein festes Haftmittel, insbesondere Schmelzklebstoff, erwärmt, verändert sich dabei die Viskosität. Die Haftmittelauftragseinrichtung lässt sich nur in einem niedrigviskosen Aggregatzustand des Haftmittels in Betrieb nehmen; wird der Auftrag zu früh gestartet, kann die Antriebseinheit der Haftmittelauftragseinrichtung beschädigt werden. Um dem entgegenzuwirken, wurden bislang klebstoffspezifische Verarbeitungstemperaturen in der Anlage hinterlegt. Diese Temperaturen werden von Sensoren gemessen und geben bei Erreichen der Zieltemperatur den Antrieb für den Betrieb frei. Dabei entspricht die gemessene Temperatur am Sensor tatsächlich nicht der tatsächlichen Temperatur des Klebstoffs, weil sich solche Temperatursensoren z. B. am Gehäuse eines Klebstoffspeichers und nicht in der Klebstoffmasse selbst befinden. Zusätzlich besitzt jeder Klebstoff eine individuelle spezifische Wärmekapazität und Wärmeleitfähigkeit, wodurch sich unterschiedliche Aufheizverhalten ergeben.

Erfindungsgemäß wird daher die Viskosität als Indikator für ein betriebsbereites Haftmittel herangezogen. Die Viskosität steht dabei in direktem Zusammenhang mit dem auftragsbereiten Zustand des Haftmittels. Zusätzlich beeinflusst die Viskosität des Haftmittels weitere Betriebsdaten des Systems, z. B. das erforderliche Drehmoment des Antriebs der Haftmittelauftragswalze. Wird ein klebstoffspezifischer Grenzwert für die Viskosität über- oder unterschritten, kann damit eine zuverlässige Aussage über die Betriebsbereitschaft getroffen werden. Auch im laufenden Betrieb können Änderungen der Anwendungsumgebung zu Veränderungen des Klebstoffs führen, welche die Prozessqualität negativ beeinflussen. Diese können erfindungsgemäß detektiert und in die Steuerung der Auftragseinheit zurückgeführt werden. Liegen die erfindungsgemäß erfassten Betriebsdaten außerhalb eines vorgegebenen Toleranzfensters, kann die Haftmittelauftragswalze z. B. über einen Zustellantrieb in eine alternative Position gefahren werden, in der die Haftmittelauftragswalze keinen Kontakt zum Werkstück oder Kantenband hat und somit kein Haftmittel aufträgt. Damit wird verhindert, dass Rohstoffe in Form von Werkstücken, Beschichtungsmaterialien und Klebstoff unnötig verbraucht werden. Die so ermittelten Prozessdaten können auch Aufschluss darüber geben, welche Bauteile der Charge oder Schicht unter idealen Bedingungen produziert wurden und welche nicht. Damit können qualitativ schlechte Fertigteile erkannt und aussortiert werden.

Die Erfindung wird nachfolgend anhand der Figuren 1 bis 3 näher erläutert.
Figur 1 zeigt eine schematische Ansicht einer erfindungsgemäßen Vorrichtung.
Figur 2 zeigt eine perspektivische Ansicht eines Ausschnitts einer erfindungsgemäßen Vorrichtung.
Figur 3 zeigt eine Querschnittansicht durch den in Figur 2 dargestellten Ausschnitt der erfindungsgemäßen Vorrichtung.

In Figur 1 ist eine schematische Darstellung einer beispielhaften erfindungsgemäßen Vorrichtung 1 in Gestalt einer Kantenanleimmaschine dargestellt. Plattenförmige Werkstücke 5 werden mit ihrer Schmalseite entlang einer Referenzebene V in Vorschubrichtung X geführt. Die Richtung Y quer zur Vorschubrichtung wird als Zustellrichtung bezeichnet. Gleichzeitig wird ein Kantenband K an das Werkstück 5 herangeführt und im Bereich der Referenzebene V an die Schmalseite des Werkstücks 5 gefügt. Dazu wird das Werkstück 5 an seiner Schmalseite zunächst formatiert, dies geschieht in der Regel durch einen Fräser 50, bevor das Kantenband K an das Werkstück 5 herangeführt wird. 2 bezeichnet eine Haftmittelauftragseinrichtung, welche dazu ausgelegt ist, entweder das Kantenband K an der Schmalseite des Werkstücks 5 zu befestigenden Seite und/oder die Schmalseite des Werkstücks 5 mit einem Haftmittel, insbesondere einem Schmelzkleber, zu beschichten. Nach Auftragen des Haftmittels auf das Kantenband K und/oder das Werkstück 5 und Zuführen des Kantenbandes K an die Schmalseite des Werkstücks 5 wird das Kantenband entlang einer Druckstrecke 51 gegen die Schmalseite des Werkstücks gedrückt. Das Bezugszeichen 7 bezeichnet einen ersten Sensor, der das in Vorschubrichtung X bewegte Werkstück 5 detektiert und diese Information an eine (nicht gezeigte) Steuereinrichtung weitergibt. Das Bezugszeichen 8 bezeichnet einen zweiten Sensor, der das zugeführte Kantenband K detektiert und diese Information an die Steuereinrichtung weitergibt.

Zentraler Teil der erfindungsgemäßen Vorrichtung 1 ist die Haftmittelauftragseinrichtung 2. Diese wird nun in Bezug auf die Figuren 2 und 3 näher erläutert. Soweit in den Figuren 2 und 3 Bezugszeichen vorhanden sind, die bereits im Zusammenhang mit Figur 1 erläutert worden sind, wird auf die entsprechenden Ausführungen oben verwiesen. In den Figuren 2 und 3 bezeichnet Z die Vertikalrichtung, senkrecht zur Zustellrichtung Y und zur Vorschubrichtung X.

Die erfindungsgemäße Haftmittelauftragseinrichtung 2 weist bevorzugt einen Haftmittelbehälter 3 und eine Haftmittelauftragswalze 40 auf, die bei vorhandenem Haftmittelbehälter 3 in unmittelbarer Nähe zu diesem angeordnet ist, sodass in dem Haftmittelbehälter 3 erwärmtes Haftmittel unmittelbar auf die Walze 40 aufgetragen werden kann. Die Haftmittelauftragswalze 40 ist um eine Achse L drehbar angetrieben. Dazu dient ein Antrieb 31, der bevorzugt als Servomotor ausgebildet ist, jedenfalls aber einen Antrieb umfasst, der Betriebsdaten wie die Drehzahl des Antriebs 31 bzw. der Walze 40 und/oder das auf die Antriebsachse wirkende Drehmoment und/oder die Drehposition der Walze 40 bzw. des Antriebs 31 an die (nicht gezeigte) Steuereinrichtung der erfindungsgemäßen Vorrichtung 1 zurückmeldet.

Die Haftmittelauftragswalze 40 ist ihrerseits gegenüber einem ortsfesten Gestellabschnitt 50 der erfindungsgemäßen Vorrichtung in Zustellrichtung Y verschieblich gelagert. Dazu dient im gezeigten Beispiel vorzugsweise ein Schlitten oder Tisch 4, welcher sich gegenüber dem Gestellabschnitt 50 in Zustellrichtung Y oder entgegen derselben verschieben lässt. Dazu umfasst die erfindungsgemäße Vorrichtung 1 einen entsprechenden Zustellantrieb 30, der hier nicht näher erläutert werden soll. Dieser Zustellantrieb 30 ist über die nicht dargestellte Steuereinrichtung der erfindungsgemäßen Vorrichtung 1 ansteuerbar.

In Figur 3 ist eine Schnittansicht der Vorrichtung 1 dargestellt. Gezeigt ist beispielhaft die Situation, bei der die Walze 40 das Werkstück 5 an dessen Schmalseite mit Haftmittel beschichtet.

Die erfindungsgemäße Vorrichtung bietet vor allem in der Anfahrphase aber auch während des regulären Beschichtungsprozesses mehrere Möglichkeiten. Zum einen kann über die Betriebsdatenerfassung (Erfassung des Drehmoments, der Drehposition oder der Drehzahl) des Antriebs 31 bzw. der Haftmittelauftragswalze 40 und Weitergabe dieser Betriebsdaten an die Steuereinrichtung geprüft werden, ob ein Beschichtungsvorgang, d. h. der Haftmittelauftrag auf das Werkstück 5 und/oder Kantenband (diese Situation ist hier nicht dargestellt) infolge zu hoher Viskosität des auf der Haftmittelauftragswalze 40 befindlichen Haftmittels fortgesetzt werden kann oder nicht. Gegebenenfalls wird das Werkstück 5 gar nicht zugeführt. Die in Figur 1 dargestellten Sensoren 7 bzw. 8 können in diesem Fall dazu dienen, dass das Werkstück 5 oder das Kantenband K der Haftmittelauftragseinrichtung 2 gar nicht zugeführt werden.

Bei einer weiteren Ausführungsform kann auch der gleichmäßige Haftmittelauftrag auf das entsprechende Werkstück 5 bzw. Kantenband dahingehend beeinflusst werden, dass die vom Antrieb 31 zurückgelieferten Betriebsdaten in der Steuereinrichtung mit vorgegebenen Viskositätsdaten verglichen werden und aufgrund dieses Vergleiches der Abstand zwischen der Haftmittelauftragswalze 40 und dem Werkstück 5 bzw. dem Kantenband verändert wird. Dazu wird bevorzugt eine Tastung bzw. ein Tastabstand T zwischen der Referenzebene V und einer weiteren Referenzebene A, die relativ zum beweglichen Teil 4 der Haftmittelauftragseinrichtung 2 ortsfest ist, entsprechend durch Verschieben der Haftmittelauftragswalze 40 in bzw. entgegen der Zustellrichtung Y mittels des Zustellantriebs 30 verändert, bis die entweder kontinuierlich oder in zeitlichen Abständen vom Antrieb 31 zurückgegebenen Betriebsdaten innerhalb eines vorgegebenen Wertebereiches liegen oder einen vorgegebenen Wert erreicht haben.

Auf diese Weise lässt sich ein gleichmäßiger Haftmittelauftrag auf Werkstück und/oder Kantenband realisieren.

## Patentansprüche

1. Vorrichtung (1), insbesondere Kantenanleimmaschine, zum Beschichten der Schmalseite von plattenförmigen Werkstücken (5) aus Holz- oder Holzersatzstoffen mit einem Kantenband (K), wobei die Vorrichtung (1) eine Haftmittelauftragseinrichtung (2) zum Auftragen von einem flüssigen Haftmittel, insbesondere Schmelzkleber, auf die Schmalseite (6) eines Werkstücks (5) oder auf ein Kantenband (K) aufweist, wobei die Haftmittelauftragseinrichtung (2) eine Haftmittelauftragswalze (40) zum Auftragen von einem flüssigen Haftmittel auf die Schmalseite (6) des Werkstücks (5) oder auf das Kantenband (K) aufweist, wobei die Haftmittelauftragswalze (40) mittels eines durch eine Steuereinrichtung angesteuerten Antriebs (31) um eine Drehachse (L) drehend angetrieben ist,
**dadurch gekennzeichnet,**
**dass** der Antrieb (31) eine Antriebseinrichtung mit einer Erfassungseinrichtung, die das Drehmoment des Antriebs (31) erfasst, insbesondere einen Servomotor, umfasst.

2. Vorrichtung (1) nach Anspruch 1,
**dadurch gekennzeichnet,**
**dass** die Haftmittelauftragswalze (40) mittels eines von der Steuereinrichtung oder einer separaten Steuereinrichtung angesteuerten Zustellantriebs (30) in einer Zustellrichtung (Y) oder der Zustellrichtung (Y) entgegengesetzten Richtung bewegbar ist.

3. Vorrichtung (1) nach Anspruch 1 oder 2,
**dadurch gekennzeichnet,**
**dass** die Erfassungseinrichtung dazu ausgelegt ist, für den momentanen Betriebszustand der Haftmittelauftragseinrichtung (2) repräsentative Betriebsdaten für das auf dessen Antriebsachse wirkende Drehmoment, kontinuierlich oder in diskreten zeitlichen Abständen zu erfassen.

4. Vorrichtung (1) nach einem der vorigen Ansprüche,
**dadurch gekennzeichnet,**
**dass** sie eine weitere Erfassungseinrichtung umfasst, die dazu ausgelegt ist, für den momentanen Betriebszustand des Zustellantriebs (30) repräsentative Betriebsdaten kontinuierlich oder in diskreten zeitlichen Abständen zu erfassen.

5. Vorrichtung (1) nach Anspruch 3 oder 4,
**dadurch gekennzeichnet,**
**dass** die Steuereinrichtung oder die separate Steuereinrichtung dazu ausgelegt ist, den Betriebszustand des Zustellantriebes (30) und/oder des Antriebs (31), insbesondere aufgrund der erfassten Betriebsdaten, zu verändern.

6. Verfahren zum Auftragen von Haftmittel auf ein Kantenband (K) oder/und auf die Schmalseite (6) eines plattenförmigen Werkstücks (5) mittels einer Vorrichtung nach einem der vorigen Ansprüche, bei welchem ein Werkstück (5) oder das Kantenband (K) relativ zur Haftmittelauftragswalze (40) in einer Vorschubrichtung (X) bewegt wird, wobei die Schmalseite (6) des Werkstücks (5) oder des Kantenbandes (K) der Haftmittelauftragswalze (40) zugewandt ist und wobei die Haftmittelauftragswalze (40) mit Haftmittel versorgt und durch die Haftmittelauftragswalze (40) Haftmittel auf die Schmalseite (6) des Werkstücks (5) oder des Kantenbandes (K) aufgetragen wird, und wobei ferner folgende Schritte ausgeführt werden:
a. die Haftmittelauftragswalze (40) wird zum Auftragen des Haftmittels mittels des Antriebs (31) um eine Drehachse (L), die bevorzugt senkrecht zur Vorschubrichtung (X) verläuft, gedreht,
b. Werte für die Betriebsdaten der Haftmittelauftragswalze (40) oder des Antriebs (31) werden erfasst, nämlich Werte für das auf die Antriebsachse des Antriebs (31) wirkende Drehmoment,
c. die erfassten Werte werden mit einem vorgegebenen Sollwert verglichen,
und
dass aus dem in Schritt b. erfassten, auf die Antriebsachse des Antriebs (31) wirkenden Drehmoment die Viskosität des Haftmittels und aus der Viskosität die Menge des auf das Werkstück (5) und/oder das Kantenband (K) aufgetragenen Haftmittels ermittelt wird.

7. Verfahren nach Anspruch 6,
**dadurch gekennzeichnet,**
**dass**
d. wenn in einer Anfahrphase nach einer ersten vorgegebenen Zeitdauer (t1) in Schritt c. das erfasste Drehmoment oder hierfür repräsentative Betriebsdaten der Haftmittelauftragwalze (40) oder das erfasste Drehmoment oder hierfür repräsentative Betriebsdaten des Antriebs (31) der Haftmittelauftragwalze (40) einen, insbesondere für das verwendete Haftmittel spezifischen, vorgegebenen Grenzwert erreicht oder überschritten hat/haben, der Auftragsvorgang, insbesondere durch Anhalten der Zuführung von Werkstücken (5) oder vom Kantenband (K) oder durch Entfernen der Haftmittelauftragswalze (40) vom Werkstück (5) oder vom Kantenband (K), für eine vorgegebene Zeitdauer (t2) unterbrochen wird.

8. Verfahren nach Anspruch 7,
**dadurch gekennzeichnet,**
**dass** Schritt d. wiederholt wird, solange der vorgegebene Grenzwert nicht erreicht ist.

9. Verfahren nach einem der Ansprüche 6 bis 8,
**dadurch gekennzeichnet,**
**dass** in Abhängigkeit des Vergleichs in Schritt c. der Abstand (T) zwischen der Haftmittelauftragseinrichtung (2) und dem Werkstück (5) oder dem Kantenband (K) verändert wird.

## Claims

1. Device (1), in particular an edge gluing machine, for coating the narrow side of plate-shaped workpieces (5) of wood or wood substitutes with an edgeband (K), wherein the device (1) comprises an adhesive application device (2) for applying a liquid adhesive, in particular molten adhesive, to the narrow side (6) of a workpiece (5) or to an edgeband (K) wherein the adhesive application device (2) comprises an adhesive applicator roller (40) for applying a liquid adhesive to the narrow side (6) of the workpiece (5) or to the edgeband (K), wherein the adhesive applicator roller (40) is driven in rotation about a rotational axis (L) by means of a drive (31) controlled by a control unit, **characterised in that** the drive (31) comprises a drive unit with a detection device which detects the torque of the drive (31), in particular a servo motor.

2. Device (1) according to Claim 1 **characterised in that** the adhesive applicator roller (40) is movable in an infeed direction (Y) or in a direction counter to the infeed direction (Y) by means of an infeed drive (30) which is controlled by the control unit or by a separate control unit.

3. Device (1) according to Claim 1 or 3 **characterised in that** the detection device is configured to detect continuously or at discrete time intervals operating data for the torque acting on the drive axis representative of the momentary operating state of the adhesive application device (2).

4. Device (1) according to one of the preceding claims **characterised in that** it comprises a further detection device which is configured to detect continuously or at discrete time intervals operating data representative of the momentary operating state of the infeed drive (30).

5. Device (1) according to Claim 3 or 4 **characterised in that** the control unit or the separate control unit is configured to change the operating state of the infeed drive (30) and/or the drive (31), in particular based on the detected operating data.

6. Method for applying adhesive to an edgeband (K) and/or to the narrow side (6) of a plate-shaped workpiece (5) by means of a device according to one of the preceding claims wherein a workpiece (5) or the edgeband (K) is moved relative to the adhesive applicator roller (40) in a feed direction (X), wherein the narrow side (6) of the workpiece (5) or of the edgeband (K) is facing the adhesive applicator roller (40) and wherein the adhesive applicator roller (40) is supplied with adhesive and adhesive is applied by the adhesive applicator roller (40) to the narrow side (6) of the workpiece (5) or of the edgeband (K), and wherein furthermore the following steps are carried out:
a. the adhesive applicator roller (40) is turned for applying the adhesive by means of the drive (31) about a rotational axis (L) which preferably runs perpendicular to the feed direction ((X);
b. values for the operating data of the adhesive applicator roller (40) or of the drive (31) are detected, namely values for the torque acting on the drive axis of the drive (31);
c. the detected values are compared with a predetermined target value, and that from the torque acting on the drive axis of the drive (31) and detected in step b., the viscosity of the adhesive is determined and then from the viscosity, the amount of adhesive applied to the workpiece (5) and/or the edgeband (K) is determined.

7. Method according to claim 6 **characterised in that**
d. when in a start-up phase after a first predetermined period of time (t1) in step c. the detected torque or operating data of the adhesive applicator roller (40) representative thereof, or the detected torque or operating data of the drive (31) of the adhesive applicator roller (40) representative thereof has/have reached or exceeded a predetermined limit value which is in particular specific for the adhesive used, the application process is interrupted for a predetermined period of time (t2), in particular by stopping the supply of workpieces (5) or edgeband (K) or by removing the adhesive applicator roller (40) from the workpiece (5) or from the edgeband (K).

8. Method according to Claim 7 **characterised in that** step d. is repeated for as long as the predetermined limit value is not reached.

9. Method according to one of Claims 6 to 8 **characterised in that** the distance (T) between the adhesive application device (2) and the workpiece (5) or the edgeband (K) is changed in dependence on the comparison in step c.

## Revendications

1. Dispositif (1), surtout plaqueuse de chants, pour revêtir le petit côté des pièces en forme de plaque (5) en bois ou en matériaux de substitution du bois avec une bande de chant (K), dans lequel le dispositif (1) comporte un dispositif d'application d'adhésif (2) pour appliquer un adhésif liquide, surtout une colle à fusion, sur le petit côté (6) d'une pièce (5) ou sur une bande de chant (K), dans lequel le dispositif d'application d'adhésif (2) comporte un rouleau d'application d'adhésif (40) pour appliquer un adhésif liquide sur le petit côté (6) de la pièce (5) ou sur la bande de chant (K), dans lequel le rouleau d'application d'adhésif (40) est entraîné en rotation autour d'un axe de rotation (L) par l'intermédiaire d'un entraînement (31) commandé par un dispositif de commande,
**caractérisé en ce**
**que** l'entraînement (31) comporte un dispositif d'entraînement avec un dispositif de détection qui détecte le couple de rotation de l'entraînement (31), surtout un servomoteur.

2. Dispositif (1) selon la revendication 1,
**caractérisé en ce**
**que** le rouleau d'application d'adhésif (40) peut être déplacé dans une direction d'avance (Y) ou dans une direction opposée à la direction d'avance (Y) par l'intermédiaire d'un entraînement d'avance (30) commandé par le dispositif de commande ou par un dispositif de commande séparé.

3. Dispositif (1) selon la revendication 1 ou 2,
**caractérisé en ce**
**que** le dispositif de détection est conçu pour détecter en continu ou à des intervalles de temps discrets des données de fonctionnement représentatives de l'état de fonctionnement momentané du dispositif d'application d'adhésif (2) pour le couple de rotation agissant sur son axe d'entraînement.

4. Dispositif (1) selon l'une quelconque des revendications précédentes, **caractérisé en ce**
**qu'**il comporte un autre dispositif de détection, qui est conçu pour détecter en continu ou à des intervalles de temps discrets des données de fonctionnement représentatives de l'état de fonctionnement momentané de l'entraînement d'avance (30).

5. Dispositif (1) selon la revendication 3 ou 4,
**caractérisé en ce**
**que** le dispositif de commande ou le dispositif de commande séparé est conçu pour modifier l'état de fonctionnement de l'entraînement d'avance (30) et/ou de l'entraînement (31), surtout en raison des données de fonctionnement détectées.

6. Procédé d'application d'adhésif sur une bande de chant (K) ou/et sur le petit côté (6) d'une pièce en forme de plaque (5) par l'intermédiaire d'un dispositif selon l'une quelconque des revendications précédentes, dans lequel une pièce (5) ou la bande de chant (K) est déplacée par rapport au rouleau d'application d'adhésif (40) dans une direction d'avance (X), dans lequel le petit côté (6) de la pièce (5) ou de la bande de chant (K) est tourné vers le rouleau d'application d'adhésif (40), et dans lequel le rouleau d'application d'adhésif (40) est alimenté avec l'adhésif et l'adhésif est appliqué sur le petit côté (6) de la pièce (5) ou de la bande de chant (K) par l'intermédiaire du rouleau d'application d'adhésif (40), et dans lequel en outre les étapes suivantes sont réalisées:
a. le rouleau d'application d'adhésif (40) est tourné autour d'un axe de rotation (L) s'étendant, de préférence, perpendiculaire à la direction d'avancement (X), pour appliquer l'adhésif par l'intermédiaire de l'entraînement,
b. des valeurs pour les données de fonctionnement du rouleau d'application d'adhésif (40) ou de l'entraînement (31) sont détectées, à savoir des valeurs pour le couple de rotation agissant sur l'axe d'entraînement de l'entraînement (31),
c. les valeurs détectées sont comparées à une valeur de consigne prédéfinie
et
que la viscosité de l'adhésif est déterminée à partir du couple de rotation détecté en étape b. agissant sur l'axe d'entraînement de l'entraînement (31) et la quantité d'adhésif appliquée sur la pièce (5) et/ou la bande de chant (K) est déterminée à partir de la viscosité.

7. Procédé selon la revendication 6,
**caractérisé en ce**
**que**
d. si, dans une phase de démarrage, après une première durée prédéfinie (t1) à l'étape c., le couple de rotation détecté ou des données de fonctionnement représentatives de celui-ci du rouleau d'application d'adhésif (40) ou le couple de rotation détecté ou des données de fonctionnement représentatives de celui-ci de l'entraînement (31) du rouleau d'application d'adhésif (40) a atteint ou dépassé une valeur limite prédéfinie, surtout spécifique à l'adhésif utilisé, le processus d'application est interrompu, en particulier par l'arrêt de l'amenée de pièces (5) ou de la bande de chant (K) ou par l'éloignement du rouleau d'application d'adhésif (40) de la pièce (5) ou de la bande de chant (K), pendant une durée de temps prédéfinie (t2).

8. Procédé selon la revendication 7,
**caractérisé en ce**
**que** l'étape d. est répétée aussi longtemps que la valeur limite prédéfinie n'est pas atteinte.

9. Procédé selon l'une quelconque des revendications 6 à 8,
**caractérisé en ce**
**que**, en fonction de la comparaison effectuée à l'étape c., la distance (T) entre le dispositif d'application d'adhésif (2) et la pièce (5) ou la bande de chant (K) est modifiée.
